# EUROPÄISCHE PATENTSCHRIFT

(11) **EP 1 173 648 B1**
(45) Veröffentlichungstag und Bekanntmachung des Hinweises auf die Patenterteilung: **28.11.2007**
(21) Anmeldenummer: 00918784.0
(22) Anmeldetag: 10.03.2000
(51) Int. Cl.: E05B 49/00

(54) **ELEKTRONISCHE STEUERVORRICHTUNG IN EINEM KRAFTFAHRZEUG FÜR MINDESTENS EINEN GARAGENTORÖFFNER**
ELECTRONIC CONTROL DEVICE IN A MOTOR VEHICLE FOR AT LEAST ONE GARAGE DOOR OPENER
DISPOSITIF DE COMMANDE ELECTRONIQUE DISPOSE DANS UNE AUTOMOBILE POUR AU MOINS UN SYSTEME POUR OUVRIR UNE PORTE DE GARAGE

(30) Priorität: 14.04.1999 DE 19916847
(43) Veröffentlichungstag der Anmeldung: 23.01.2002
(73) Patentinhaber: Volkswagen Aktiengesellschaft, 38436 Wolfsburg (DE)
(72) Erfinder: PETZNICK, Frank, D-38106 Braunschweig (DE); PIETSCH, Matthias, D-38154 Königslutter (DE)
(74) Vertreter: Banzer, Hans-Jörg
(86) Internationale Anmeldenummer: PCT/EP2000/002096
(87) Internationale Veröffentlichungsnummer: WO 2000/061898

(56) Entgegenhaltungen:
- EP-A- 0 728 896
- DE-A- 19 528 099
- DE-A- 19 619 694
- US-A- 5 708 415

## Beschreibung

Die Erfindung betrifft eine elektronische Steuervorrichtung in einem Kraftfahrzeug für mindestens einen Garagentoröffner mit mindestens einer im Fahrzeuginnenraum angeordneten manuellen Betätigungseinrichtung und einer elektromagnetische Signale aussendenden Sendeeinrichtung, wobei die ausgesendeten Signale von einer Empfangseinrichtung des Garagentoröffners empfangbar sind und zur Inbetriebnahme des Garagentoröffners dienen.

Die entsprechenden Sendeeinrichtungen sind dabei als separate Bauelemente ausgebildet und mit einem Betätigungselement, meist in Form eines oder mehrerer Bedienelemente für den jeweiligen elektromotorischen Antrieb versehen. Beim Betätigen des Senders über das jeweilige Betätigungselement sendet dieser elektromagnetische Signale aus, die beispielsweise vom Empfänger eines Torantriebes empfangen und detektiert werden. Werden derartige Signale vom zutreffenden Sender ausgesendet, wird der entsprechende Antrieb betätigt, und das Tor geöffnet oder geschlossen.

Da derartige in Handgeräten installierte Sendeeinrichtungen an verschiedenen Orten innerhalb des Fahrzeuges oder in Bekleidungsstücken untergebracht sein können, bedarf es immer einer gewissen Suche, um das Betätigungselement in Betrieb setzen zu können.

Es wurde daher mit der DE 195 05 924 A1 bereits ein elektromagnetische Signale ausstrahlender Sender für Fahrzeuge vorgeschlagen, bei dem das Betätigungselement als ein in einem Fahrzeug eingebautes Betätigungselement ausgebildet ist, welches vom Fahrer oder anderen Insassen aus betätigbar und mit dem Sender verbunden ist.

So wurde auch vorgeschlagen, derartige Femsteuereinheiten für Garagentore so auszubilden, daß der jeweilige Sender innerhalb des Fahrzeuges angebracht ist.

So beschreibt die EP 0 689 963 B1 eine Garagentorsteuerung mit einem elektrischen Sender, der innerhalb des Spiegelgehäuses im Inneren des Fahrzeuges untergebracht ist. Dies in der Art und Weise, daß das Spiegelgehäuse einen Aufnahmeraum für zumindestens einen Teil einer Garagensteuerung aufweist, wobei der Aufnahmeraum durch eine Kappe verschließbar ist, die lösbar mit dem Spiegelgehäuse verbunden ist und den übrigen Gehäuseteil zum kompletten Spiegelgehäuse ergänzt, wobei die Kappe für von der Garagentorsteuerung aus gesendete Signale durchlässig ist und die Garagentorsteuerung selbst einen Sender für die Signale besitz.

Auch die EP 0 689 964 A1 bezieht sich eine Fernsteuereinheit zur Steuerung zum Öffnen und Schließen von Garagentoren, die in einer in der Fahrzeugdecke ausgebildeten Aussparung oder in einer in der mit der Fahrzeugdecke verbundenen Sonnenblende ausgebildeten Aussparung untergebracht sein kann, wenn sich die Sonnenblende in ihrer Nichtgebrauchsstellung befindet. Alternativ wurde vorgeschlagen, die Femsteuerungseinheit so auszuformen, daß sie einer Form eines Teiles der Sonnenblende entspricht und so an der Fahrzeugdecke befestigt wird, daß die Fernsteuereinheit einen Umfang des Sonnenblendteiles umgibt.

Aus der US 5,708,415 ist eine Einrichtung zur Bedienung verschiedener Fahrzeugfunktionen und eines Garagentoröffners bekannt. Die Einrichtung beinhaltet neben einer Fernbedienungseinrichtung für die Fahrzeugfunktionen auch eine Fernbedienung für den Garagentoröffner. Beide Fernbedienungen kommunizieren über Funk mit einer Sendeempfangseinrichtung, welche im Fahrzeuginnenraum, beispielsweise am Innenspiegel angeordnet ist und entsprechende codierte RF-Signale zum Garagentoröffner sendet.

Ein Problem beim Einsatz derartiger Steuereinheiten/Sender liegt darin, wenn diese, wie beschrieben, im Inneren eines Fahrzeuges untergebracht sind, die Sendeleistung wesentlich verschlechtert wird, da zunehmend in den Fahrzeugen metallisierte Scheiben eingesetzt werden, die eben die Reichweite wesentlich verringern bzw. ein Senden unmöglich machen.

Zur Lösung des Problems sieht die DE 196 19 694 A1 vor, die Antenne der Sendeempfangseinrichtung des Garagentoröffners getrennt von derselben auf dem Fahrzeugdach anzuordnen.

In der EP 728 896 A1 ist eine Vorrichtung zum Ansteuern eines Garagentors beschrieben, die ein Betätigungselement aufweist, das im Fahrzeug so eingebaut und ausgeführt ist, daß das Betätigungselement vom Fahrer ohne Loslassen des Lenkrades betätigbar ist. Die Vorrichtung umfaßt außerdem einen Sender, der im Motorraum des Fahrzeugs angeordnet ist und über ein Kabel mit dem Betätigungselement verbunden ist.

Es ist Aufgabe der vorliegenden Erfindung, eine elektronische Steuervorrichtung für mindestens einen Garagentoröffner zu schaffen, bei welchem eine Auswahl zulässiger Frequenzen ohne Ausbau der Steuervorrichtung aus dem Fahrzeug erfolgen kann. Erfindungsgemäß wird die Aufgabe mit den Merkmalen des Anspruches 1 gelöst.

Bevorzugte Merkmale, die die Erfindung vorteilhaft weiterbilden, sind den Unteransprüchen zu entnahmen.

Erfindungsgemäß ist eine Sendeeinrichtung zur Auswahl zulässiger Frequenzen mit eine elektronischen Verarbeitungseinrichtung verbunden, welche über eine Diagnoseleitung des Kraftfahrzeug programmierbar ist.

Gemäß der Erfindung ist vorgesehen, daß die manuelle Betätigungseinrichtung und die elektromagnetische Signale aussendende Sendeeinrichtung über mindestens ein im Kraftfahrzeug vorhandene Steuergerät miteinander verbunden sind, wobei das im Kraftfahrzeug vorhandene Steuergerät als serielle Schnittstelle zwischen der manuellen Betätigungseinrichtung und der Sendeeinrichtung dient.

So wird eine elektronische Steuervorrichtung für einen Garagentoröffner geschaffen, bei der die Sendeeinrichtung im weitesten Sinne von ihrer Betätigungseinrichtung getrennt und somit an den verschiedensten Stellen außerhalb des Fahrzeuginnenraumes installiert werden kann.

Nach einer weiteren Ausbildung ist vorgesehen, daß die Sendeeinrichtung über ein erstes Steuergerät mit einem fahrzeuginternen Datenbus verbunden ist, der wiederum über ein zweites Steuergerät mit der manuellen Betätigungseinrichtung in Verbindung steht, wodurch die Möglichkeit geschaffen wird, eine große räumliche Trennung zwischen der Sendeeinrichtung und der Betätigungseinrichtung herzustellen, auch wenn sich die Sendeeinrichtung außerhalb des Fahrzeuginnenraumes befindet.

Gemäß einer Weiterbildung der Erfindung ist das Steuergerät bzw. sind die Steuergeräte bereits für andere Zwecke genutzte Steuergeräte im Fahrzeug.

Zur Auswahl vorgeschriebener Frequenzen bzw. Frequenzbänder ist eine programmierbare elektronische Verarbeitungseinrichtung vorgesehen, welche mit der Sendeeinrichtung verbunden ist. Nach einer bevorzugten Ausbildung der Erfindung erfolgt die Programmierung der Verarbeitungseinrichtung über die Diagnoseleitung des Kraftfahrzeuges. Die Diagnoseleitung ist vorzugsweise über das erste Steuergerät und den fahrzeuginternen Datenbus mit der elektronischen Verarbeitungseinrichtung verbunden. Diese Ausführungsform hat den Vorteil, daß während der Programmierung die Steuerungsvorrichtung nicht aus dem Fahrzeug ausgebaut werden muß.

Desweiteren kann vorgesehen sein, der bzw. den manuellen Betätigungseinrichtungen eine Anzeigeeinrichtung zuzuordnen, die den Betätigungszustand der elektronischen Steuervorrichtung bzw. des elektromotorischen Antriebs wiedergibt.

Mit nachfolgendem Ausführungsbeispiel soll die Erfindung näher erläutert werden.

Die dazugehörige Zeichnung zeigt in
- Figur 1:: ein Blockschaltbild einer ersten Variante der elektronischen Steuervorrichtung und
- Figur 2:: ein Blockschaltbild einer zweiten Variante der elektronischen Steuervorrichtung bei Verwendung nur eines Steuergerätes.

Elektronische Steuervorrichtungen 1, im weiteren Garagentoröffner genannt, zur Fernbedienung von elektromotorischen Antrieben von beispielsweise Garagentoren bestehen im wesentlichen aus einer Sendeeinrichtung 6 und einer manuellen Betätigungseinrichtung 4, die ein oder mehrere Bedienelemente aufweist. Solche Garagentoröffner sind hinlänglich, zum Beispiel aus der EP 816 599 A1 und der EP 689 963 B1 bekannt.

Fig. 1 zeigt nun die Einbindung eines solchen, an sich bekannten Garagentoröffners 1 in ein vorhandenes Steuersystem eines Kraftfahrzeuges, wodurch eine räumliche Trennung (gekennzeichnet durch das Bezugszeichen 7) zwischen der Sendeeinrichtung 6 und der manuellen Betätigungseinrichtung 4 geschaffen werden kann, die es wiederum ermöglicht, die manuelle Betätigungseinrichtung 4 im Fahrzeuginnenraum, z. B. an der Sonnenblende oder auch an jedem anderen beliebigen Ort und der Sendeeinrichtung 6 außerhalb, z. B. am Stoßfänger des Fahrzeuges, anzuordnen.

Gemäß dem Ausführungsbeispiel ist dazu die Sendeeinrichtung 6 mit dem ersten Steuergerät 2 verbunden, das für die Sendeeinrichtung als Gate-way bzw. als serielle Schnittstelle zu einem Datenbus 5 dient. Die Anbindung der manuellen Betätigungseinrichtung 4 an den Datenbus 5 erfolgt über das zweite Steuergerät 3. Vorzugsweise sind die Steuergeräte 2 und 3 bereits vorhandene schon für andere Zwecke genutzte Steuergeräte. Es ist jedoch auch denkbar, insbesondere dann, wenn sich in der räumlichen Nähe zur Sendeeinrichtung 6 bzw. zur manuellen Betätigungseinrichtung 4 kein vorhandenes Steuergerät befindet, ein zusätzliches Steuergerät 2, 3 vorzusehen.

Desweiteren schafft die Erfindung die Möglichkeit eine weitere manuelle Betätigungseinrichtung 4, z. B. für den Beifahrer in die Steuerungsvorrichtung zu integrieren.

Zur Anzeige des Betätigungszustandes des Garagentoröffners 1 bzw. des elektromotorischen Antriebes ist die manuellen Betätigungseinrichtung 4 zusätzlich mit einer entsprechenden Anzeigeeinrichtung 8 verbunden.

Über die am Datenbus 5 angeschlossene Diagnoseleitung, bei Anschluß eines externen Diagnosegerätes, ist der Garagentoröffner 1 unmittelbar in das Diagnoseprogramm ein gebunden und programmierbar. Somit kann der jeweilige Garagentoröffner 1 ohne Ausbau aus dem Fahrzeug auf länderspezifisch zulässige Frequenzen programmiert werden. Dazu ist in der Sendeeinrichtung 6 eine nicht dargestellte elektronische Verarbeitungseinrichtung integriert.

Eine einfachere Ausführung der vorgeschlagenen elektronischen Steuervorrichtung ist in der Figur 2 gezeigt, bei der das Steuergerät 2 unmittelbar zwischen der Sendeeinrichtung 6 und der manuellen Betätigungseinrichtung 4 angeordnet. Das Steuergerät 2 kann auch hier in analoger Weise, wie oben beschrieben, über den Datenbus 5 die die Funktionssteuerung des Fahrzeuges eingebunden sein.

### BEZUGSZEICHEN

- 1: Garagentoröffner
- 2: erstes Steuergerät
- 3: zweites Steuergerät
- 4: manuelle Betätigungseinrichtung
- 5: Datenbus
- 6: Sendeeinrichtung
- 7: Trennlinie
- 8: Anzeigeeinrichtung

## Patentansprüche

1. Elektronische Steuervorrichtung in einem Kraftfahrzeug für mindestens einen Garagentoröffner, mit mindestens einer manuellen Betätigungseinrichtung und einer elektromagnetische Signale aussendenden Sendeeinrichtung, wobei die ausgesendeten Signale von einer Empfangseinrichtung des Garagentoröffners empfangbar sind und zur Inbetriebnahme des Garagentoröffners dienen,
wobei die manuelle Betätigungseinrichtung (4) und die elektromagnetische Signale aussendende Sendeeinrichtung (6) über mindestens ein im Kraftfahrzeug vorgesehenes Steuergerät (2, 3) miteinander verbunden sind,
**dadurch gekennzeichnet, daß**
die Sendeeinrichtung (6) zur Auswahl zulässiger Frequenzen mit einer elektronischen Verarbeitungseinrichtung verbunden ist, welche über eine Diagnoseleitung des Kraftfahrzeuges programmierbar ist.

2. Elektronische Steuervorrichtung nach Anspruch 1,
**dadurch gekennzeichnet, daß**
das im Kraftfahrzeug vorhandene Steuergerät (2, 3) als serielle Schnittstelle zwischen der manuellen Betätigungseinrichtung (4) und der Sendeeinrichtung dient,

3. Elektronische Steuervorrichtung nach Anspruch 1 oder 2,
**dadurch gekennzeichnet, daß**
die Sendeeinrichtung (6) über das Steuergerät (2) mit einem fahrzeuginternen Datenbus (5) verbunden ist, der wiederum über ein weiteres Steuergerät (3) mit der manuellen Betätigungseinrichtung (4) verbunden ist.

4. Elektronische Steuervorrichtung nach einem der Ansprüche 1 bis 3,
**dadurch gekennzeichnet, daß**
das Steuergerät (2) und/oder das weitere Steuergerät (3) ein bereits für andere Zwecke genutztes Steuergerät ist.

5. Elektronische Steuervorrichtung nach einem der Ansprüche 1 bis 4,
**dadurch gekennzeichnet, daß**
die Sendeeinrichtung (6) außerhalb des Fahrzeuginnenraumes und die manuelle Betätigungseinrichtung (4) im Fahrzeuginnenraum angeordnet ist.

6. Elektronische Steuervorrichtung nach einem der Ansprüche 1 bis 5,
**dadurch gekennzeichnet, daß**
die elektronische Verarbeitungseinrichtung in der Sendeeinrichtung (6) integriert ist.

7. Elektronische Steuervorrichtung nach Anspruch 6,
**dadurch gekennzeichnet, daß**
die elektronische Verarbeitungseinrichtung über den Datenbus (5) mit der Diagnoseleitung verbunden ist.

8. Elektronische Steuervorrichtung nach einem der Ansprüche 1 bis 7,
**dadurch gekennzeichnet, daß**
der manuellen Betätigungseinrichtung (4) eine Anzeigeeinrichtung (8) zugeordnet ist.

## Claims

1. Electronic control apparatus in a motor vehicle for at least one garage door opener, comprising at least one manual operating device and a transmission device which emits electromagnetic signals, it being possible for the emitted signals to be received by a reception device of the garage door opener and the said emitted signals serving to activate the garage door opener,
with the manual operating device (4) and the transmission device (6) which emits electromagnetic signals being connected to one another via at least one controller (2, 3) which is provided in the motor vehicle,
**characterized in that**
the transmission device (6) is connected to an electronic processing device, which can be programmed via a diagnosis line of the motor vehicle, for selecting permissible frequencies.

2. Electronic control apparatus according to Claim 1,
**characterized in that**
the controller (2, 3) which is present in the motor vehicle serves as a serial interface between the manual operating device (4) and the transmission device.

3. Electronic control apparatus according to Claim 1 or 2,
**characterized in that**
the transmission device (6) is connected to a vehicle-internal data bus (5) via the controller (2), and the said data bus is, in turn, connected to the manual operating device (4) via a further controller (3).

4. Electronic control apparatus according to one of Claims 1 to 3,
**characterized in that**
the controller (2) and/or the further controller (3) are/is a controller which is already used for other purposes.

5. Electronic control apparatus according to one of Claims 1 to 4,
**characterized in that**
the transmission device (6) is arranged outside the vehicle interior and the manual operating device (4) is arranged in the vehicle interior.

6. Electronic control apparatus according to one of Claims 1 to 5,
**characterized in that**
the electronic processing device is integrated in the transmission device (6).

7. Electronic control apparatus according to Claim 6,
**characterized in that**
the electronic processing device is connected to the diagnosis line via the data bus (5).

8. Electronic control apparatus according to one of Claims 1 to 7,
**characterized in that**
the manual operating device (4) has an associated display device (8).

## Revendications

1. Dispositif de commande électronique disposé dans une automobile pour au moins un système pour ouvrir une porte de garage, avec au moins un organe d'actionnement manuel et un organe émetteur émettant des signaux électromagnétiques, les signaux émis pouvant être reçus par un organe récepteur du système pour ouvrir une porte de garage et servant à mettre en marche le système pour ouvrir une porte de garage,
sachant que l'organe d'actionnement manuel (4) et l'organe émetteur (6) émettant des signaux électromagnétiques sont mutuellement reliés via au moins un appareil de commande (2, 3) prévu dans l'automobile,
**caractérisé en ce que** l'organe émetteur (6) est, afin de sélectionner des fréquences admissibles, relié à un organe de traitement électronique qui peut être programmé via une ligne de diagnostic de l'automobile.

2. Dispositif de commande électronique selon la revendication 1, **caractérisé en ce que** l'appareil de commande (2, 3) présent dans l'automobile sert d'interface série entre l'organe d'actionnement manuel (4) et l'organe émetteur.

3. Dispositif de commande électronique selon la revendication 1 ou 2, **caractérisé en ce que** l'organe émetteur (6) est relié via l'appareil de commande (2) à un bus de données (5) interne au véhicule, qui est lui-même relié via un autre appareil de commande (3) à l'organe d'actionnement manuel (4).

4. Dispositif de commande électronique selon l'une quelconque des revendications 1 à 3, **caractérisé en ce que** l'appareil de commande (2) et/ou l'autre appareil de commande (3) est un appareil de commande déjà utilisé à d'autres fins.

5. Dispositif de commande électronique selon l'une quelconque des revendications 1 à 4, **caractérisé en ce que** l'organe émetteur (6) est disposé en dehors de l'habitacle de l'automobile et l'organe d'actionnement manuel (4) dans l'habitacle.

6. Dispositif de commande électronique selon l'une quelconque des revendications 1 à 5, **caractérisé en ce que** l'organe de traitement électronique est intégré dans l'organe émetteur (6).

7. Dispositif de commande électronique selon la revendication 6, **caractérisé en ce que** l'organe de traitement électronique est relié à la ligne de diagnostic via le bus de données (5).

8. Dispositif de commande électronique selon l'une quelconque des revendications 1 à 7, **caractérisé en ce qu'**un organe d'affichage (8) est associé à l'organe d'actionnement manuel (4).
